# EUROPÄISCHE PATENTSCHRIFT

(11) **EP 0 405 086 B1**
(45) Veröffentlichungstag und Bekanntmachung des Hinweises auf die Patenterteilung: **10.11.1993**
(21) Anmeldenummer: 90107765.1
(22) Anmeldetag: 24.04.1990
(51) Int. Cl.: A47L 15/42

(54) **Verfahren zum Betrieb einer programmgesteuerten Geschirrspülmaschine**
Method for operating a program-controlled dishwasher
Procédé d'exploitation d'un lave-vaisselle commandé par un programmateur

(30) Priorität: 29.06.1989 DE 3921422
(43) Veröffentlichungstag der Anmeldung: 02.01.1991
(73) Patentinhaber: BOSCH-SIEMENS HAUSGERÄTE GmbH, 81669 München (DE)
(72) Erfinder: Eiermann, Rüdiger, Dipl.-Ing. (FH), D-8889 Staufen (DE); Steck, Wolfgang, Dipl.-Ing., D-7928 Giengen (DE)

(56) Entgegenhaltungen:
- EP-A- 0 094 357
- DE-A- 2 312 126
- DE-A- 3 316 685
- DE-A- 3 732 452
- FR-A- 2 325 348

## Beschreibung

Die Erfindung betrifft ein Verfahren zum Betrieb einer programmgesteuerten Geschirrspülmaschine, mit einer Enthärtungseinrichtung, bestehend aus einem Ionenaustauscher, einem Salzvorratsbehälter und einem Regenerierwasser-Vorratsbehälter, wobei die Geschirrspülmaschine mit aus den Teilprogrammen - Vorspülen, Reinigen, Zwischenspülen, Klarspülen, Trocknen, Zugabe einer Solemenge zum Regenerieren des Ionenaustauschers und Zugabe einer Rückspülwassermenge zum Ausspülen der ausgetauschten Härtebildner aus dem regenerierten Ionenaustauscher - wählbaren Spülprogrammen betätigbar ist.

Ein Verfahren und eine programmgesteuerte Geschirrspülmaschine der obengenannten Art ist aus der DE-OS 33 16 685 bekannt, wobei das Teilprogramm Zugabe einer Solemenge zum Regenerieren des Ionenaustauschers während dem Teilprogramm Trocknen durchgeführt wird und das Teilprogramm Zugabe einer Rückspülwassermenge zum Ausspülen der ausgetauschten Härtebildner aus dem regenerierten Ionenaustauscher am Programmbeginn eines nachfolgenden nächsten Spülprogrammes durchgeführt wird.

Bei dem in der DE-OS 33 16 685 gezeigten Verfahren werden alle Teilprogramme mit enthärtetem Wasser durchgeführt, so daß, da das Teilprogramm Zugabe einer Solemenge zum Regenerieren des Ionenaustauschers kurz vor Ende eines vorher abgelaufenen Spülprogrammes erst an vierter Stelle steht, im Ionenaustauscher eine Zunahme der ausgetauschten Härtebildner stattgefunden hat, die dazu führt, daß zum Teilprogramm Klarspülen ein Wasser verwendet werden muß, das eine entsprechend hohe Wasserhärte hat. Besonders beim Teilprogramm Klarspülen ist der Einsatz von Wasser mit möglichst niedriger Wasserhärte notwendig, um beim anschließenden Teilprogramm Trocknen ein Auftreten von Kalkrückständen auf dem in die Geschirrspülmaschine eingelagerten Geschirr zu vermeiden.

Aus der DE-A-23 12 126 ist ein Verfahren zum Betrieb einer programmgesteuerten Geschirrspülmaschine bekannt, bei dem zur Ermöglichung der Verwendung eines Ionenaustauschers mit einer besonders kleinen Austauschkapazität bei Geschirrspülmaschinen lediglich das Wasser für das Teilprogramm Klarspülen eines Spülprogramms enthärtet wird. Dieser Ionenaustauscher wird nach dem beschriebenen Verfahren vor jedem Teilprogramm Klarspülen, nämlich vor, während bzw. nach dem Teilprogramm Zwischenspülen regeneriert.

Die FR-A-23 25 348 beschreibt ein Verfahren der eingangs genannten Art zum Betrieb einer programmgesteuerten Geschirrspülmaschine, wobei zwischen dem Teilprogramm Zwischenspülen und dem Teilprogramm Klarspülen das Teilprogramm Zugabe einer Solemenge zum Regenerieren des Ionenaustauschers vorgesehen ist. In dem Ausführungsbeispiel wird genauer ausgeführt, daß nach einem ersten Teil des Teilprogrammes Zwischenspülen das Teilprogramm Zugabe einer Solemenge zum Regenerieren des Ionenaustauschers und das Teilprogramm Zugabe einer Rückspülwassermenge zum Ausspülen der ausgetauschten Härtebildner aus dem regenerierten Ionenaustauscher durchgeführt wird und dann ein zweiter Teil des Teilprogrammes zwischenspülen erfolgt. Anschließend wird das Teilprogramm Klarspülen durchgeführt.

Um bei den in der DE-A-23 12 126 und FR-A-23 25 348 beschriebenen Verfahren eine ausreichende Rückspülung des Ionenaustauschers zu erreichen, ergeben sich die nachbeschriebenen zwei Möglichkeiten, nämlich einerseits wird mit den üblicherweise eingesetzten Wassermengen für einen Teil des Zwischenspülens und für das Teilprogramm Zugabe einer Rückspülwassermenge zum Ausspülen der ausgetauschten Härtebildner aus dem regenerierten Ionenaustauscher der Härtebildneraustrag auch im Klarspülprogramm noch fortgesetzt werden müssen. Dies bedeutet, daß noch nicht optimal enthärtetes Wasser zusätzlich mit den Härtebildnern belastet wird. Dies führt zu der Gefahr einer verstärkten Bildung von Kalkrückständen nach dem Verdampfen des Wassers im Teilprogramm Trocknen. Es wird also ein gegenteiliges Ergebnis als gewünscht erzielt. Außerdem wird die Wirkung des Klarspülmittels verringert. Andererseits müßte, um einen Härtebildneraustrag aus dem Ionenaustauscher im Teilprogramm Klarspülen zu vermeiden, in dem Teilprogramm Zwischenspülen die einzufüllende Wassermenge bei den genannten Veröffentlichungen um eine entsprechende Wassermenge vergrößert werden. Dies bedeutet eine Verlängerung des Programmes und eine unnötige Erhöhung des Wasserverbrauchs.

Der Erfindung liegt die Aufgabe zugrunde, bei einem Verfahren der eingangs genannten Art für das Teilprogramm Klarspülen ohne erhöhten Wasserverbrauch Wasser mit der niedrigsten Wasserhärte verwenden zu können.

Diese Aufgabe wird erfindungsgemäß dadurch gelöst, daß im Teilprogramm Reinigen das Teilprogramm Zugabe einer Solemenge zum Regenerieren des Ionenaustauschers durchgeführt wird und anschließend an das um dieses Teilprogramm ergänzte Teilprogramm Reinigen das Teilprogramm Zugabe einer Rückspülwassermenge zum Ausspülen der ausgetauschten Härtebildner aus dem regenerierten Ionenaustauscher folgt, wobei die aus dem Ionenaustauscher ausfließende Solemenge in einem Vorratsbehälter gespeichert wird und am Ende des Teilprogrammes Reinigen oder direkt nach dem Teilprogramm Reinigen unter Umgehung des Ionenaustauschers abgeleitet wird.

Die Erfindung geht von der Erkenntnis aus, daß das beste Enthärtungsergebnis mit einem frisch regenerierten Ionenaustauscher nach ausreichender Zugabe von Rückspülwasser erzielt wird. Die im Teilprogramm Zugabe einer Rückspülwassermenge zum Ausspülen der ausgetauschten Härtebildner aus dem regenerierten Ionenaustauscher zugegebene Rückspülwassermenge ist üblicherweise zur Vermeidung einer Verlängerung der Programmablaufzeit und unnötigen Wasserverbrauchs auf eine geringe Wassermenge begrenzt, die nur den größten Teil der Härtebildner aus dem Ionenaustauscher ausspült. Dieses Durchspülen des Ionenaustauschers wird dann in einem nachfolgenden Teilprogramm ohne Reinigerzugabe, um eine Verdünnung des Reinigers durch evtl. ausgespülte Solebestandteile zu vermeiden, fortgesetzt. Bei dem bekannten Verfahren nach DE-OS 33 16 685 erfolgt dies während dem Teilprogramm Vorspülen, bei dem erfindungsgemäßen Verfahren während des Teilprogramms Zwischenspülen. Daher ist es durch die Durchführung des Teilprogrammes Zugabe einer Solemenge zum Regenerieren des Ionenaustauschers in dem Teilprogramm Reinigen möglich, bei dem Teilprogramm Klarspülen die Geschirrspülmaschine mit der niedrigst möglichen Wasserhärte zu betreiben. Weiterhin wird durch das an das Teilprogramm Reinigen anschließende Teilprogramm Zugabe einer Rückspülwassermenge zum Ausspülen der ausgetauschten Härtebildner die im Pumpensumpf verbliebenen Speisereste aus dem Geschirrspüler gepumpt bevor das Teilprogramm Zwischenspülen beginnt. Dies verhindert eine Rückanschmutzung des Geschirrs beim Zwischenspülgang.

Für die am Anfang eines neuen Programmablaufes und vor oder während des neuerlichen Regenerierens des Ionenaustauschers liegenden Teilprogramme Vorspülen und Reinigen wird zur Verbesserung des Reinigungsergebnisses, insbesondere bei Beimischung eines Reinigers, auch durch den Ionenaustauscher enthärtetes Wasser verwendet. Hierzu ist aber erfahrungsgemäß der Härtegrad des verwendeten Wassers nicht von der entscheidenden Bedeutung wie für das Teilprogramm Klarspülen.

Bei den bekannten Verfahren nach DE-A-23 12 126 und FR-A-23 25 348 wird das Teilprogramm Zugabe einer Solemenge zum Regenerieren des Ionenaustauschers und das Teilprogramm Zugabe einer Rückspülwassermenge zum Ausspülen der ausgetauschten Härtebildner aus dem regenerierten Ionenaustauscher im Teilprogramm Zwischenspülen, bei der FR-A-23 25 348 zwischen zwei Teilabschnitte des Teilprogramms Zwischenspülen durchgeführt, was zu den vorgenannten Nachteilen, insbesondere in einem erhöhten Wasserverbrauch zum vollständigen Ausspülen der ausgetauschten Härtebildner führt. Bei dem erfindungsgemäßen Verfahren wird das Durchspülen des Ionenaustauschers praktisch im Teilprogramm Zwischenspülen mit der gesamten zum Zwischenspülen verwendeten Wassermenge fortgesetzt, womit eine zusätzliche Wassermenge zum vollständigen Ausspülen der ausgetauschten Härtebildner nicht benötigt wird.

Ein direktes Ausleiten der aus dem Ionenaustauscher fließenden Solemenge während des Reinigens verursacht eine Verdünnung des zum Reinigen verwendeten Reinigungsmittels und ein nochmaliges Durchleiten durch den Ionenaustauscher führt zu dessen Rückanschmutzung, beides wird deshalb mit der vorteilhaften Maßnahme vermieden.

Nach einer vorteilhaften Ausführungsform der Erfindung wird das Teilprogramm Zugabe einer Solemenge zum Regenerieren des Ionenaustauschers am Ende des Teilprogramms Reinigen durchgeführt und die aus dem Ionenaustauscher ausfließende Solemenge unter Umngehung des Vorratsbehälters abgeleitet.

Nach einer weiteren vorteilhaften Ausführung wird bei einer Geschirrspülmaschine die mit einem Einfüllbehälter, der mit Wasser aus dem Ionenaustauscher füllbar ist, ausgestattet ist, die aus dem Ionenaustauscher ausfließende Solemenge in dem Einfüllbehälter gespeichert.

Da der Einfüllbehälter nach dem Beginn des Teilprogramms Reinigen leer ist, kann dieser zur Speicherung der Solemenge verwendet werden. Damit wird ein zusätzlicher Behälter vermieden und die Möglichkeit geschaffen, ohne zusätzliche Steuermittel, z.B. Ventile etc. unter Umgehung des Ionenaustauschers die gespeicherte Solemenge abzuleiten.

Anhand der Zeichnung wird im folgenden das erfindungsgemäße Verfahren näher erläutert.

Die Figur zeigt ein Programmablauf-Diagramm.

Bei einer programmgesteuerten Geschirrspülmaschine, mit einer Enthärtungseinrichtung, bestehend aus einem Ionenaustauscher, einem Salzvorratsbehälter und einem Regenerierwasser-Vorratsbehälter ist der in der Figur gezeigte Programmablauf aus den Teilprogrammen Vorspülen, Reinigen, Zwischenspülen, Klarspülen, Trocknen, Zugabe einer Solemenge zum Regenerieren des Ionenaustauschers und Zugabe einer Rückspülwassermenge zum Ausspülen der ausgetauschten Härtebildner aus dem regenerierten Ionenaustauscher wählbar. In dem Programmablauf-Diagramm in der Figur sind die Zeiträume der Funktionen der für den Programmablauf wesentlichen Bestandteile der Geschirrspülmaschine, eines Steuergerätemotors eines Programmsteuergeräts, einer Umwälzpumpe, einer Laugenpumpe, eines Regenerierventils, eines Einfüllventils und einer Heizung in zugeordneten Spalten dargestellt, wobei die Einteilung in Zeitabständen die Schaltschritte des Programmsteuergerätes zeigt. In einer weiteren Spalte Funktionsabläufe sind die Funktionen der Geschirrspülmaschine wie folgt gekennzeichnet: F für Füllen der Geschirrspülmaschine mit Wasser durch Öffnen des Einlaufventiles; U für Umwälzen des evtl. mit einem Reiniger oder Klarspüler vermischten Wassers durch die Umwälzpumpe; H für Heizen des Wassers mittels der Heizung; Reg. für das Teilprogramm Zugabe einer Solemenge zum Regenerieren des Ionenaustauschers, das durch Öffnen des Regenerierventils eingeleitet wird; D für Durchspülen des Ionenaustauschers; und T für Trocknen. In dem Programmablauf-Diagramm in der Figur ist mit t der Programmzeitablauf bezeichnet. Mit t1 ist der Zeitraum für ein erstes Vorspül-Teilprogramm und mit t2 der Zeitraum für ein zweites Vorspül-Teilprogramm bezeichnet. Das Teilprogramm Reinigen findet in dem Zeitraum t3 statt. In dem Zeitraum des Teilprogrammes Reinigen t3 wird das Teilprogramm Zugabe einer Solemenge zum Regenerieren des Ionenaustauschers durchgeführt, wobei in der Figur mit I und mittels eines schraffierten Feldes in der Spalte Regenerierventil der Zeitpunkt der Einleitung des Teilprogrammes Zugabe einer Solemenge zum Regenerieren des Ionenaustauschers während des Teilprogrammes Reinigen und mit II und mittels eines ausgefüllten Feldes in der Spalte Regenerierventil die alternativ mögliche Anordnung des Teilprogrammes Zugabe einer Solemenge zum Regenerieren des Ionenaustauschers am Ende des Teilprogrammes Reinigen gezeigt ist. Um sicherzustellen, daß bei Durchführung des Teilprogramms Zugabe einer Solemenge zum Regenerieren des Ionenaustauschers während des Teilprogramms Reinigen die aus dem Ionenaustauscher ausfließende Solemenge nicht während des Reinigungsprozesses mit der Reinigerflüssigkeit vermischt wird, was bekannterweise zu einer Verdünnung der Reingierflüssigkeit und damit zu einer Vrschlechterung des Reinigungsergebnisses führt, wird die Solemenge in einem Vorratsbehälter gespeichert und am Ende des Teilprogramms Reinigen zur Verminderung der Rückanschmutzung des Ionenaustauschers unter Umgehung des Ionenaustauschers abgeleitet. Bei Geschirrspülmaschinen, die mit einem Einfüllbehälter, der mit Wasser aus dem Ionenaustauscher füllbar ist, ausgestattet ist, wird, da nach dem Beginn des Teilprogramms Reinigen der Einfüllbehälter leer ist, dieser als Vorratsbehälter zur Zwischenspeicherung der aus dem Ionenaustauscher ausfließenden Solemenge verwendet. Am Ende des Teilprogrammes Reinigen wird bei einem am Ausgang des Einfüllbehälters angeordneten Einfüllventil durch Öffnen des Einfüllventils oder, wenn der Einfüllbehälter, wie auch bekannt, durch einen Saugheber entleert wird, nach dem Teilprogramm Reinigen beim neuerlichen Füllen des Einfüllbehälters im erfindungsgemäß anschließenden Teilprogramm Zugabe einer Rückspülwassermenge zum Ausspülen der ausgetauschten Härtebildner aus dem regenerierten Ionenaustauscher, die zwischengespeicherte Solemenge ausgeleitet.

Der Zeitraum des an das Teilprogramm Reinigen anschließenden Teilprogramms Zugabe einer Rückspülwassermenge zum Ausspülen der ausgetauschten Härtebildner aus dem regenerierten Ionenaustauscher ist mit t4 bezeichnet. Der Zeitraum für das Teilprogramm Zwischenspülen ist mit t5 angegeben, der Zeitraum für das Klarspülen mit t6. Der Zeitraum für das Teilprogramm Trocknen ist mit t7 bezeichnet.

Wie schon erwähnt, ist es üblich, das Rückspülen des Ionenaustauschers im nächsten Teilprogramm ohne Zugabe eines Reinigers fortzusetzen Dafür ist vorteilhafterweise der Zeitraum des Teilprogrammes Zwischenspülen t5 genutzt. Beim Teilprogramm Zwischenspülen ist der Enthärtungsgrad des verwendeten Wassers noch von untergeordneter Bedeutung. Das Teilprogramm Klarspülen wird bei dem erfindungsgemäßen Verfahren anschließend an das Teilprogramm Zwischenspülen, in dem das Rückspülen des Ionenaustauschers vervollständig wurde, also mit dem aus dem regenerierten Ionenaustauscher auf den niedrigsten Grad enthärteten Wassers betrieben

## Patentansprüche

1. Verfahren zum Betrieb einer programmgesteuerten Geschirrspülmaschine mit einer Enthärtungseinrichtung, bestehend aus einem Ionenaustauscher, einem Salzvorratsbehälter und einem Regenerierwasser-Vorratsbehälter, wobei die Geschirrspülmaschine mit aus den Teilprogrammen - Vorspülen, Reinigen, Zwischenspülen, Klarspülen, Trocknen, Zugabe einer Solemenge zum Regenerieren des Ionenaustauschers und Zugabe einer Rückspülwassermenge zum Ausspülen der ausgetauschten Härtebildner aus dem regenerierten Ionenaustauscher - wählbaren Spülprogrammen betätigbar ist, **dadurch gekennzeichnet**, daß im Teilprogramm Reinigen das Teilprogramm Zugabe einer Solemenge zum Regenerieren des Ionenaustauschers durchgeführt wird und anschließend an das um dieses Teilprogramm ergänzte Teilprogramm Reinigen das Teilprogramm Zugabe einer Rückspülwassermenge zum Ausspülen der ausgetauschten Härtebildner aus dem regenerierten Ionenaustauscher folgt, wobei die aus dem Ionenaustauscher ausfließende Solemenge in einem Vorratsbehälter gespeichert wird und am Ende des Teilprogrammes Reinigen oder direkt nach dem Teilprogramm Reinigen unter Umgehung des Ionenaustauschers abgeleitet wird.

2. Verfahren nach Anspruch 1, dadurch gekennzeichnet, daß das Teilprogramm Zugabe einer Solemenge zum Regenerieren des Ionenaustauschers am Ende des Teilprogrammes Reinigen durchgeführt wird und die aus dem Ionenaustauscher ausfließende Solemenge unter Umgehung des Vorratsbehälters abgeleitet wird.

3. Verfahren nach Anspruch 1, wobei die Geschirrspülmaschine mit einem Behälter, der mit Wasser aus dem Ionenaustauscher füllbar ist, ausgestattet ist, dadurch gekennzeichnet, daß die aus dem Ionenaustauscher ausfließende Solemenge in dem Einfüllbehälter gespeichert wird.

## Claims

1. Method for the operation of a program- controlled dishwashing machine with a water-softening equipment consisting of an ion exchanger, a salt stock container and a regenerating water stock container, wherein the dishwashing machine is actuatable by rinsing programs selectable from the partial programs of preliminary rinsing, cleaning, intermediate rinsing, clear rinsing, drying, addition of a quantity of brine for the regeneration of the ion exchanger and of addition of a quantity of flushing water for flushing the exchanged hardness formers out of the regenerated ion exchanger, characterised thereby, that the partial program of addition of a quantity of brine for the regeneration of the ion exchanger is executed in the partial program of cleaning and, subsequent to the partial program of cleaning augmented by this partial program, is followed by the partial program of addition of a quantity of flushing water for flushing the exchanged hardness formers out of the regenerated ion exchanger, wherein the quantity of brine flowing out of the ion exchanger is stored in a stock container and conducted away while bypassing the ion exchanger either at the end of the partial program of cleaning or directly after the partial program of cleaning.

2. Method according to claim 1, characterised thereby, that the partial program of addition of a quantity of brine for the regeneration of the ion exchanger is executed at the end of the partial program of cleaning and the quantity of brine flowing out of the ion exchanger is conducted away while bypassing the stock container.

3. Method according to claim 1, wherein the dishwashing machine is equipped with a container which is fillable with water from the ion exchanger, characterised thereby, that the quantity of brine flowing out of the ion exchanger is stored in the feed container.

## Revendications

1. Procédé d'exploitation d'un lave-vaisselle commandé par programme comportant un dispositif d'adoucissement de l'eau composé d'un échangeur d'ions, d'un réservoir de stockage de sel et d'un réservoir de stockage d'eau de régénération, le lave-vaisselle pouvant être activé au moyen de programmes de lavage qui peuvent être sélectionnés à partir des sous-programmes - prélavage, lavage, rinçage intermédiaire, rinçage final, séchage, envoi de solution de sel pour la régénération de l'échangeur d'ions et envoi d'eau de rétro-lavage pour évacuer hors de l'échangeur d'ions régénéré les sels de dureté de l'eau, caractérisé par le fait que le sous-programme envoi de sel pour la régénération de l'échangeur d'ions se déroule au cours du sous-programme lavage et que le sous-programme envoi d'eau de rétro-lavage pour évacuer hors de l'échangeur d'ions régénéré les sels de dureté de l'eau a lieu à la suite dudit sous-programme de lavage complété par ce sous programme, la solution de sel sortant de l'échangeur d'ions étant stockée dans un réservoir et évacuée sans passer par l'échangeur d'ions à la fin du sous-programme de lavage ou immédiatement après le sous-programme de lavage.

2. Procédé selon la revendication 1, caractérisé par le fait que le sous-programme envoi de sel pour régénérer l'échangeur d'ions se déroule à la fin du sous-programme de lavage et que la solution de sel sortant de l'échangeur d'ions est évacuée sans passer par le réservoir de stockage.

3. Procédé selon la revendication 1, le lave-vaisselle étant pourvu d'un réservoir qui peut recevoir l'eau provenant de l'échangeur d'ions, caractérisé par le fait que la solution sortant de l'échangeur d'ions est stockée dans le réservoir.
